# EUROPÄISCHE PATENTSCHRIFT

(11) **EP 0 957 186 B1**
(45) Veröffentlichungstag und Bekanntmachung des Hinweises auf die Patenterteilung: **28.07.2004**
(21) Anmeldenummer: 99107371.9
(22) Anmeldetag: 22.04.1999
(51) Int. Cl.: D01D 1/06, D01D 5/08

(54) **Abdichtungselement für Schmelzekanäle**
Sealing member for melt channels
Elément d'étanchéité pour conduites de matière fondue

(30) Priorität: 13.05.1998 DE 19821406
(43) Veröffentlichungstag der Anmeldung: 17.11.1999
(73) Patentinhaber: Zimmer Aktiengesellschaft, 60388 Frankfurt am Main (DE)
(72) Erfinder: Beeck, Heinz- Dieter, 60323 Frankfurt am Main (DE)
(74) Vertreter: Luderschmidt, Schüler & Partner

(56) Entgegenhaltungen:
- DE-A- 4 320 584
- GB-A- 2 059 862
- US-A- 4 043 726
- US-A- 4 219 323
- US-A- 4 422 841

## Beschreibung

Die Erfindung betrifft eine Verbindungsanordnung nach dem Oberbegriff des Patentanspruches 1.

In Spinnsystemen zur Verspinnung von Polymerschmelzen werden zwischen dem Heizgefäß, auch Spinnbalken genannt, und dem einzelnen Spinnpaket zur Ankopplung Adapter oder Düsenadapter eingesetzt, damit jedes einzelne Spinnpaket zur Reinigung und Neumontage der Spinnpaketeinzelteile leicht ausgewechselt werden kann. Zur Abdichtung des Schmelzekanals, der aus dem Spinnbalken in den Adapter übergeht, werden üblicherweise Metall-O-Ringe in Stirnnuten eingesetzt, damit der Spinnbetriebsdruck von je nach Polymer minimal 80 bis maximal 350 bar bei Spinntemperaturen von über 150 °C bis zu maximal 320 °C nicht zu Leckagen der Polymerschmelze führt. Die Gegenflächen müssen, wenn die Adapter selber häufiger gewechselt werden, aus eindruckfesten Materialien bestehen, z. B. in Form einer aufgeschweißten Stellitpanzerung, um auch bei längerer Betriebszeit die Dichtigkeit zu gewährleisten. Damit die Metall-O-Ringe während der Montage der Adapter nicht herausfallen, werden sie in die Stirnnuten eingeklebt. Außerdem sind diese nicht gerade billigen Dichtungsringe nur zum einmaligen Gebrauch gedacht und müssen bei jedem Adapterwechsel ersetzt werden.

Zu besonders häufigem Adapterwechsel kommt es bei Spinnprozessen, die einen statischen Mischer zur Homogenisierung der Schmelze möglichst ganz kurz vor der Spinndüse erfordern. Dieser Mischer ist dann üblicherweise, weil er prozeßbedingt häufig ausgetauscht oder turnusmäßig gereinigt werden muß, im Adapter untergebracht.

Die Montageproblematik dabei ist, daß die Spinnanlage bei der Erstmontage kalt, d. h. bei normaler Raumtemperatur, zusammengebaut wird, jedoch der Wechsel des Adapters mit oder ohne Mischer im heißen Betriebszustand vonstatten gehen muß. Das geschieht so, daß das zu wechselnde Bauteil, hier der Düsenadapter, heiß ausgebaut wird und durch ein frisches und kaltes Bauteil ersetzt wird. Dies betrifft nicht nur die besagten Düsenadapter mit oder ohne Mischer, sondern generell alle Bauteile mit Polymerschmelze führenden Leitungen, die mit irgendwelchem zusätzlichen Zubehör, welches öfter gewechselt werden muß, bestückt sind.

Aus dem US-Patent 5 720 995 ist ein ähnlicher Anwendungsfall in der Spritzgießtechnik, bei dem der Wärmeausdehnungskoeffizient des Konstruktionsmaterials genutzt wird, bekannt. Dabei wird der wärmebedingt schwankende Abstand zwischen Speisekopf und Spritzkopf mittels eines gleitenden Verbindungsstückes ausgeglichen, welches mit seinem kurzen Ende in dem Speisekopf eingeschraubt und mit seinem langen Ende in der Bohrung im Spritzkopf verschiebbar eingefügt ist. Die Passung zwischen Verbindungsstück und Bohrung und die Werkstoffpaarung, eine Kupfer-Beryllium-Legierung für das Verbindungsstück und normaler Stahl für den Spritzkopf, sind so gewählt, daß auch bei Betriebstemperatur noch eine Verschiebung des langen Verbindungsstückendes in der Bohrung zum Ausgleich des variierenden Abstandes zwischen Speisekopf und Spritzkopf stattfinden kann. Zur Abdichtung wird nur der enge und lange Spalt zwischen Verbindungsstück und Bohrung genutzt. Zwischen dem Ende des langen Teiles des Verbindungsstückes und dem Ende der Bohrung muß naturgemäß genügend Platz vorhanden sein, damit die Gleit- und Ausdehnungsbewegung stattfinden kann. Dieser Raum stellt eine Erweiterung des normalen Schmelzekanals bis auf den Außendurchmesser des Verbindungsstückes dar und bildet einen sogenannten Totraum, in dem sich das Polymer nur ungenügend austauschen kann. Diese undefinierte Verweilzeit, die zum Abbau des Polymers führt, ist für den Spinnprozeß absolut schädlich.

Auch sind jegliche Leckagen unerwünscht. Außerdem sind Montage und Demontage nur im kalten Zustand möglich, was die Nutzungsdauer um die entsprechend lange Abkühlphase der Vorrichtung verkürzt.

Aus der US 4,422,841 ist ein ähnliche Vorrichtung bekannt, bei der zwei schmelzeführende Bauteile über eine Rohrleitung verbunden sind, wobei die Rohrleitung einerseits in eine Bohrung des ersten und andererseits in eine Bohrung des zweiten Bauteiles ragt. Die Rohrleitung ist innerhalb der Bohrungen verschiebbar angeordnet, so daß auf die Wärmeausdehnung der Bauteile zurückzuführende Änderungen der relativen Lage zueinander ausgeglichen werden können. Aufgrund der Relativbewegung von Rohrleitung und Bohrung kommt es darüber hinaus zu starkem Abrieb an der der Bohrungswand zugewandten Seite der Rohrleitungen, der letztlich zu Undichtigkeit führt. Auch diese Vorrichtung weist die unter Bezugnahme auf die Druckschrift US 5,720,995 genannten Nachteile auf, insbesondere ist auch in diesem Fall Montage und Demontage der Bauteile nur im kalten Zustand möglich, wenn ein auf die Reibung zwischen Bohrung und Rohrleitung zurückzuführender Verschleiß der Rohrleitung vermieden werden soll.

Die US 4,219,323 offenbart eine Verbindungsanordnung zwischen zwei schmelzeführenden Bauteilen. In beiden Bauteilen sind Schmelzekanäle vorgesehen, wobei der Schmelzekanal in dem ersten Bauteil eine Buchse aufnimmt, die stirnbündig mit dem ersten Bauteil abschließt und einen größeren Wärmeausdehnungskoeffizienten als das erste Bauteil aufweist. Um die beiden Bauteile verbinden zu können, weist das erste Bauteil einen die Stirnseite umgebenden vorspringenden Ansatz auf, wohingegen an dem zweiten Bauteil zwei einander zugewandte hintergreifende Ansätze vorgesehen sind. Zum Verbinden der Bauteile wird das erste Bauteil seitlich, d. h. radial zu der Buchse, und paßgenau zwischen die beiden hintergreifenden Ansätze geschoben. Wie schon bei den zuvor beschriebenen Vorrichtungen nach dem Stand der Technik ist auch in diesem Fall eine Montage bzw. Demontage im heißen Zustand der Bauteile nicht möglich oder würde aufgrund der Reibung zwischen den Bauteilen zu immensem Verschleiß derselben sowie der Buchse führten.

Aufgabe der Erfindung ist es daher, eine Verbindungsanordnung zu schaffen, die einen häufigen, verschleißfreien und einfachen Bauteilwechsel auch bei erhitzten Bauteilen ermöglicht, wobei im zusammengebauten Zustand gleichzeitig eine sichere Abdichtung gewährleistet sein soll.
Die Lösung dieser Aufgabe erfolgt anhand der im Patentanspruch 1 angegebenen Merkmale.

Gemäß der Erfindung ist ein Abdichtungselement vorgesehen, das aus einem zylindrischen und außen glatten Hohlkörper 15 mit einer axialen Bohrung 16 für den Schmelzedurchtritt besteht, der in den auswechselbaren Bauteil 12 in eine passende Aufnahmebohrung 19 eingesetzt wird und aus einem Werkstoff hergestellt ist, der einen höheren Wärmeausdehnungskoeffizienten hat als das ihn umgebende Material des auswechselbaren Bauteils 12.

Erfindungsgemäß wird ein zylindrischer und außen glatter Hohlkörper mit einer axialen Bohrung für den Schmelzedurchtritt in eine passende Aufnahmebohrung des auswechselbaren Bauteils stirnbündig eingebracht. Die Passung der Bauteile wird so gewählt, daß der Hohlkörper bei üblicher Raumtemperatur leicht in die Kavität des auswechselbaren Bauteils hineingleiten kann. Der Hohlkörper muß dabei immer in dem Teil untergebracht sein, das zu- oder abmontierbar sein muß. Ein Hineinragen des Hohlkörpers in das andere, gegenanliegende Bauteil ist nicht erforderlich und auch nicht erwünscht, da es für die Demontage in heißem Zustand hinderlich wäre. Die Anlageflächen der beiden abzudichtenden Bauteile brauchen dabei keinerlei zusätzliche Dichtungsnuten oder andere Schikanen als Dichthilfsmittel, sondern sind völlig eben und glatt ausgeführt.

Der Hohlkörper muß zwingend aus einem Werkstoff mit höherem Wärmeausdehnungkoeffizienten bestehen, als der des ihn tragenden Teiles. Nach dem Aufheizen des kalt eingebauten Bauteiles und des besagten Hohlkörpers bis auf Betriebstemperatur tritt die axiale und radiale Dichtwirkung ein.

Die Dichtungsfunktion wird dabei allein durch die unterschiedliche Wärmeausdehnung der ineinander gefügten Teile erreicht. Das heißt, daß die Dichtungsfunktion erst bei Temperaturen im Bereich des Polymerschmelzpunktes eintritt. Durch den Volumenzuwachs des Hohlkörpers sitzt dieser dann absolut fest und spaltfrei in der Bohrung und dichtet auch an den Stirnflächen vollständig ab. Nach einer Abkühlung sind die Teile bei normaler Umgebungstemperatur wieder leicht demontierbar. Da der Hohlkörper ausschließlich in dem auswechselbaren Bauteil eingelassen ist, läßt sich dieses Bauteil aber auch im heißen Zustand von dem festmontierten Bauteil abmontieren und durch ein anderes noch kaltes Bauteil mit stirnbündig bis zur Dichtfläche eingelassenem Hohlkörper ersetzen. Um dies zu erreichen, sind die beiden Bauteile durch Schrauben aneinander befestigt, wobei - wie bereits oben erwähnt - die Anlageflächen völlig eben und glatt ausgeführt sind.

Das Dichtungskonzept der unterschiedlichen Wärmeausdehnung eignet sich besonders für Schmelz-Spinnsysteme, aber auch für andere Zwecke, wie z. B. Durchmesseranpassungen in der Schmelzeleitung oder Verzweigungen und Injektoranschlüsse, und ist besonders vorteilhaft für alle Anwendungsfälle, bei denen schmelzeführende Teile zwar kalt montiert werden, aber auch heiß demontierbar sein müssen.

Eine besonders bevorzugte Anwendung sind Schmelzspinnsysteme mit Schmelzekanälen, bei denen Mischer möglichst kurz vor der Spinndüse eingesetzt werden müssen, aber auch, wo Mischer an anderen Stellen in der Schmelzeleitung zugänglich oder schnell wechselbar untergebracht werden sollen.

Gewöhnlich werden statische Mischer so ausgewählt, daß der freie Querschnitt dem Leitungsquerschnitt entspricht. Die Mischer sind also in ihren Durchmessern wesentlich größer und stützen sich stirnseitig auf einer schmalen Ringfläche ab, oder müssen eingelötet oder eingeschweißt werden, damit ein totraumfreier Übergang der Polymerschmelze von und in die Leitung ermöglicht wird.

Wählt man nun die Materialkombination so aus, daß der Mischer sich durch Wärmeeinwirkung noch stärker ausdehnt als der als Hüllrohr funktionierende Hohlkörper, so ergibt sich eine Fixierung des Mischers bei Spinn- bzw. Betriebstemperatur, wobei der Mischer nach Abkühlung auf Raumtemperatur trotzdem wechselfähig bleibt. Da die Dichtwirkung vom Mischer unabhängig ist, kann statt des Hüllrohres oder Hohlkörpers, in dem der Mischer integriert ist, das Hüllrohr auch allein als reines Leerrohr eingebaut werden, wenn die Mischfunktion zeitweise unerwünscht ist, oder es können prozeßbedingt auch andere Mischertypen mit entsprechendem Hüllrohr in der Aufnahmebohrung des Düsen-Adapters bzw. des auswechselbaren Bauteils plaziert werden.

Der Werkstoff des Düsenadapters ist üblicherweise ein nichtrostender und möglichst warmfester Chromstahl, wie z. B. der X 20 CrNi 17 2 (Werkstoff-Nr. 1.4057). Der Werkstoff des Hohlkörpers oder Hüllrohres (gleichgültig, ob mit Mischer oder ohne eingesetzt) kann dann z. B. der X 6 CrNiTi 18 10 (Werkstoff Nr. 1.4541) bzw. auch ein X 6 CrNiMoTi 17 12 2 (Werkstoff Nr. 1.4571) oder ein ähnliches Material mit entsprechend großem Wärmeausdehnungskoeffizienten sein. Die Passungspaarung ist für jeden Einsatzfall entsprechend der gewählten Materialpaarung und der Dimensionierung der Teile nach altbekannten Formeln neu zu errechnen, damit die Forderung nach kalter Leichtgängigkeit und heißem Preßsitz erfüllt wird. Der Werkstoff des Mischers spielt nur dann eine Rolle, wenn auch für ihn eine temperaturbedingte Fixierung im Hüllrohr angestrebt wird.

Ohne integrierten Mischer kann der Hohlkörper sehr kurz sein, jedoch sollte die Länge nicht kleiner als sein halber Außendurchmesser ausgeführt werden. Optimal ist ein Durchmesser zu Längeverhältnis von 1:1. Bei eingesetzten Mischern wird die Länge des Hüllrohres oder Hohlkörpers durch die Länge des Mischers bestimmt, wobei sich die Obergrenze aus den Abmessungen des tragenden auswechselbaren Bauteils ergibt.

Der Außendurchmesser des Hohlkörpers ist vorzugsweise 1,5 bis 2,0 mal so groß, wie der größte Innendurchmesser der Schmelzekanäle bzw. der schmelzeführenden Bohrung durch den Hohlkörper. Diese Bohrung ist, sofern die beiden abzudichtenden Schmelzekanäle an der Übergangsebene den gleichen Durchmesser haben, zylindrisch. Der Hohlkörper ist aber zusätzlich zu seiner Abdichtungsfunktion auch zur Anpassung verschiedener Leitungsdurchmesser geeignet. In diesem Fall ist die Bohrung, zumindest teilweise, den unterschiedlichen Durchmesser entsprechend, konisch ausgeführt.

Durch das Hüllrohr werden nicht nur kostspielige Dichtungselemente erspart, sondern auch noch auf leichte Weise Anpassungen an unterschiedliche Leitungsdurchmesser sowie beliebige und schnelle Wechsel von statischen Mischern ermöglicht.

Die Anwendung und Funktion der Erfindung wird nachfolgend beispielhaft anhand von zwei Zeichnungen weiter erläutert, wobei:
- Fig. 1: einen Düsenadapter mit eingebautem statischen Mischer und einen Spinnbalken sowie ein Abdichtungselement, und
- Fig. 2: eine weitere Ausführungsform der Erfindung
zeigen.

In Fig. 1 ist ein Ausschnitt aus einem fest montierten Spinnbalken 1 gezeigt. Der Düseneinbauraum 2 ist ohne Spinnpaket dargestellt, es wird lediglich der Düsenadapter 3 gezeigt, der mittels Schrauben 4 am Spinnbalken befestigt ist. In dem Adapter 3 sitzt in der Aufnahmebohrung 9 der Hohlkörper oder das Hüllrohr 5, in dem ein statischer Mischer 6 eingebaut ist. Der Schmelzekanal 7, aus dem Spinnbalken 1 kommend, wird über den Mischer 6 mit dem Schmelzekanal 8 im Düsenadapter 3 verbunden und über das Hüllrohr 5 bei Betriebstemperatur (Temperatur der Polymerschmelze) in allen Richtungen abgedichtet.

Das Hüllrohr 5 kann auch leer sein, um die Dichtungsfunktion zu erfüllen. Es muß lediglich aus einem Werkstoff bestehen, der einen höheren Wärmeausdehnungskoeffizienten hat als das umgebende Düsenadapter-Material. Die Dichtungsfunktion wird dabei bei Spinntemperatur durch die stärkere Ausdehnung des eingebauten Hüllrohres 5 gegenüber den ihn umhüllenden Raum im Düsenadapter 3 erzielt. Es wird eine starke Flächenpressung in radialer und axialer Richtung erzeugt und damit die Dichtwirkung in radialer und axialer Richtung hervorgerufen. Dabei kann der ehemals kalt eingebaute Düsenadapter 3 durchaus im heißen Zustand wieder ausgebaut und durch einen anderen, noch kalten, ersetzt werden, weil die Abdichtung zwischen Spinnbalken 1 und Adapter 3 nur durch die stirnflächige Pressung bei Erwärmung auf Betriebstemperatur erfolgt.

In Fig. 2 wird ein Beispiel einer Ausführungsform der Erfindung dargestellt. Ein Rohr 10, das während der Montage auch heiß sein kann, hat einen völlig ebenen Flansch 11, der mit dem ebenfalls völlig ebenen Flansch 12 eines anderen Rohres 13 oder beliebigen Bauteiles, das aber kalt eingebaut wird, durch Schrauben 14 verbunden ist.

Im Flansch 12 des kalt zu montierenden Teiles 13 sitzt in der Aufnahmebohrung 19 ein Hohlkörper oder kurzes Rohrstück 15 mit einer axialen Bohrung 16, wobei das Rohrstück 15 die beiden Schmelzekanäle 17 und 18 - im dargestellten Fall mit einer zusätzlichen durchmesserreduzierenden Funktion von einem Kanal auf den anderen - miteinander verbindet und bei Betriebstemperatur in allen Richtungen abdichtet, vorausgesetzt, es besteht aus einem Werkstoff, der einen höheren Wärmeausdehnungskoeffizienten hat als das umgebende Material des Flansches 12. Natürlich können die beiden Schmelzekanäle 17 und 18 auch gleich groß sein, dann hat die Innenbohrung 16 des kurzen Rohrstückes 15 ebenfalls den gleichen Innendurchmesser ohne Reduzierung. Das kurze Rohrstück 15 hat in jedem Fall einen Außendurchmesser, der mindestens 1,5 mal bis doppelt so groß ist wie der Durchmesser des größeren Schmelzekanals, und eine Länge, die mindestens dem halben, vorzugsweise bis ganzen eigenen Außendurchmesser entspricht.

Die Wandstärke des tragenden Teiles selbst darf ebenfalls nicht zu schwach sein, um dem durch die Wärmeausdehnung des Rohrstückes 15 erzeugten Pressdruck und gegebenenfalls dem Druck der in den Schmelzekanälen 17 und 18 zirkulierenden Polymerschmelze standzuhalten.

## Patentansprüche

1. Verbindungsanordnung mit
einem fest montierten Bauteil (11), das einen ersten Schmelzekanal (17) aufweist,
einem an dem fest montierten Bauteil (11) befestigten auswechselbaren Bauteil (12), das einen zweiten Schmelzekanal (18) und eine Aufnahmebohrung (19) aufweist, wobei die beiden Bauteile (11, 12) Anlageflächen aufweisen, und
einem an der Anlagefläche bündig in die Aufnahmebohrung (19) eingesetzten Abdichtungselement zur Abdichtung des Überganges zwischen dem ersten und dem zweiten Schmelzekanal (17,18), wobei das Abdichtungselement ein zylindrischer, außen glatter Hohlkörper (15) mit einer axialen Bohrung (16) für den Schmelzedurchtritt ist, der aus einem Werkstoff hergestellt ist, der einen höheren Wärmeausdehnungskoeffizienten als das ihn umgebende Material des auswechselbaren Bauteils (12) hat,
**dadurch gekennzeichnet, daß** die Anlageflächen völlig eben und glatt ausgeführt sind und das fest montierte Bauteil (11) und das auswechselbare Bauteil (12) durch Schrauben (4, 14) aneinander befestigt sind, so daß das auswechselbare Bauteil (12) im heißen oder kalten Zustand demontierbar ist.

2. Verbindungsanordnung nach Anspruch 1, **dadurch gekennzeichnet, daß** die Passungen des Hohlkörpers (15) und der Aufnahmebohrung (19) so gewählt sind, daß diese Teile bei Raumtemperatur leicht ineinander gleiten können und bündig miteinander abschließen, und daß bei der Temperatur der Polymerschmelze durch den höheren Wärmeausdehnungskoeffizienten des Hohlkörpers (15) dieser absolut fest und spaltfrei in der Aufnahmebohrung (19) sitzt und auch an den Stirnflächen vollständig abdichtet.

3. Verbindungsanordnung nach einem der Ansprüche 1 oder 2, **dadurch gekennzeichnet, daß** der Hohlkörper (15) einen Außendurchmesser, der 1,5 mal bis 2,0 mal so groß ist wie der größte Innendurchmesser der Schmelzekanäle (17,18), und eine Länge, die mindestens das 0,5-fache des Außendurchmessers beträgt, hat.

4. Verbindungsanordnung nach einem der Ansprüche 1 bis 3, **dadurch gekennzeichnet, daß** die axiale Bohrung (16) des Hohlkörpers (15) für den Einsatz zwischen zwei Schmelzekanälen (17,18) unterschiedlichen Durchmessers zumindest teilweise eine konische Bohrung zur reduzierenden Anpassung ist.

5. Verbindungsanordnung nach einem der Ansprüche 1 bis 4, **dadurch gekennzeichnet, daß** das fest montierte Bauteil ein Spinnbalken (1) und das auswechselbare Bauteil ein Düsenadapter (3) eines Schmelzspinnsystems ist, wobei der Hohlkörper ein Rohr (5) ist, welches bei Raumtemperatur lose in die Aufnahmebohrung (9) des Düsenadapters (3) eingesetzt wird und bei Spinntemperatur den Übergang des Schmelzekanals (7) in den Schmelzekanal (8) vollständig abdichtet.

6. Verbindungsanordnung nach einem der Ansprüche 1 bis 5, **dadurch gekennzeichnet, daß** in den Hohlkörper (5,15) statische Mischelemente (6) eingesetzt sind.

7. Verbindungsanordnung nach Anspruch 6, **dadurch gekennzeichnet, daß** der Werkstoff der statischen Mischelemente (6) einen höheren Wärmeausdehnungskoeffizienten hat als der Werkstoff des die Mischelemente (6) einhüllenden Hohlkörpers (5,15), was bei Spinntemperatur zu einer Fixierung der Mischelemente (6) in dem Hohlkörper (5,15) führt.

8. Verbindungsanordnung nach einem der Ansprüche 5 bis 7, **dadurch gekennzeichnet, daß** der Werkstoff des Hohlkörpers (5) ein austenitischer Stahl , wie X 6 CrNiTi 18 10 oder X 6 CrNiMoTi 17 12 2 ist und der Werkstoff des aufnehmenden Düsenadapters (3) ein warmfester Chromstahl, wie X 20 CrNi 17 2 ist.

## Revendications

1. Système d'assemblage comprenant
un élément (11) à montage fixe, qui comporte un premier canal pour matière en fusion (17),
un élément (12), qui est fixé de manière amovible contre l'élément (11) à montage fixe et qui comporte un deuxième canal pour matière en fusion (18) et une forure de type logement (19), les deux éléments (11, 12) étant munis de surfaces de contact, et
un élément d'étanchéité, qui est posé dans la forure de type logement (19) à fleur de la surface de contact pour rendre étanche la transition entre le premier et le deuxième canal pour matière en fusion (17, 18), l'élément d'étanchéité étant formé par un corps creux (15) cylindrique, lisse sur la face extérieure et muni d'une forure axiale (16) pour le passage de la matière en fusion, lequel est réalisé dans un matériau dont le coefficient de dilatation thermique est supérieur à celui du matériau de l'élément (12) amovible qui l'entoure,
**caractérisé en ce que** les surfaces de contact sont entièrement planes et lisses et l'élément à montage fixe (11) et l'élément amovible (12) sont fixés l'un à l'autre par des vis (4, 14), de telle sorte que l'élément amovible (12) peut être démonté à l'état chaud ou froid.

2. Système d'assemblage selon la revendication 1, **caractérisé en ce que** les faces de contact du corps creux (15) et de la forure de type logement (19) sont choisies de telle sorte que ces éléments peuvent glisser facilement l'un dans l'autre à température ambiante et sont fermés en assemblage affleuré l'un par rapport à l'autre, et **en ce que**, en raison du coefficient de dilatation thermique plus élevé du corps creux (15), celui-ci, en présence de la température du polymère en fusion, est logé de manière absolument fixe et sans jeu dans la forure de type logement (19) et assure l'étanchéité complète également au niveau des faces frontales.

3. Système d'assemblage selon la revendication 1 ou 2, **caractérisé en ce que** le corps creux (15) a un diamètre extérieur qui est 1,5 à 2,0 fois supérieur au plus grand diamètre intérieur des canaux pour matière en fusion (17, 18), et a une longueur qui représente au moins 0,5 fois le diamètre extérieur.

4. Système d'assemblage selon l'une quelconque des revendications 1 à 3, **caractérisé en ce que** la forure axiale (16) du corps creux (15), pour une utilisation entre deux canaux pour matière en fusion (17, 18) de diamètre différent, est au moins en partie une forure conique destinée à s'adapter au diamètre plus petit.

5. Système d'assemblage selon l'une quelconque des revendications 1 à 4, **caractérisé en ce que** l'élément à montage fixe est. une barre filière (1) et l'élément amovible est un adaptateur de buse (3) d'un système de filage à chaud, le corps creux étant un tube (5) qui, à température ambiante, est inséré de manière mobile dans la forure de type logement (9) de l'adaptateur de buse (3) et, à la température de filage, obture complètement de manière étanche la transition du canal pour matière en fusion (7) dans le canal pour matière en fusion (8).

6. Système d'assemblage selon l'une quelconque des revendications 1 à 5, **caractérisé en ce que** des éléments de mélange (6) statiques sont insérés dans le corps creux (5, 15).

7. Système d'assemblage selon la revendication 6, **caractérisé en ce que** le matériau des éléments de mélange (6) statiques possède un coefficient de dilatation thermique supérieur à celui du matériau du corps creux (5, 15) enveloppant les éléments de mélange (6), ce qui, à la température de filage, entraîne un blocage des éléments de mélange (6) dans le corps creux (5, 15).

8. Système d'assemblage selon l'une quelconque des revendications 5 à 7, **caractérisé en ce que** le matériau du corps creux (5) est un acier austénitique, tel que X 6 CrNiTi 18 10 ou X 6 CrNiMoTi 17 12 2, et le matériau de l'adaptateur de buse (3) formant le logement est un acier au chrome résistant à la chaleur, tel que X 20 CrNi 17 2.

## Claims

1. Connecting arrangement having a permanently installed component (11) which has a first melt channel (17), having an interchangeable component (12) which is fastened to the permanently installed component (11) and which has a second melt channel (18) and a receiving bore (19), the two components (11, 12) having contacting faces, and having a sealing member for sealing the transition between the first and second melt channels (17, 18), which sealing member is inserted in the receiving bore (19) to lie flush with the contacting face, is a cylindrical hollow body (15), smooth on the outside, having an axial bore (16) for the melt to pass through, and is produced from a material which has a higher coefficient of thermal expansion than the material of the interchangeable component (12) which surrounds it, **characterised in that** the contacting faces are produced to be totally plane and smooth and the permanently installed component (11) and the interchangeable component (12) are fastened together by screws (4, 14), so that the interchangeable component (12) can be removed in the hot or cold state.

2. Connecting arrangement according to claim 1, **characterised in that** the fits between the hollow body (15) and the receiving bore (19) are selected to be such that, at room temperature, these parts are able to slide into one another e asily and terminate flush with one another, and **in that**, at the temperature of the polymer melt, the hollow body (15) is seated absolutely firmly and absolutely without any gaps in the receiving bore (19) and provides a complete seal even at its end-faces, due to its higher coefficient of thermal expansion.

3. Connecting arrangement according to either of claims 1 and 2, **characterised in that** the outside diameter of the hollow body (15) is 1.5 to 2 times greater than the largest inside diameter of the melt channels (17, 18) and its length is at least 0.5 times its outside diameter.

4. Connecting arrangement according to one of claims 1 to 3, **characterised in that**, for use between two melt channels (17, 18) of different diameters, the axial bore (16) in the hollow body (15) is at least partly a conical bore to give a reducing match.

5. Connecting arrangement according to one of claims 1 to 4, **characterised in that** the permanently installed component is a spinning beam (1) of a melt-spinning system and the interchangeable component is a nozzle adapter (3) of the system, the hollow body being a tube (5) which is inserted loosely into the receiving bore (9) in the nozzle adapter (3) at room temperature and at spinning temperature completely seals off the transition from the melt channel (7) to the melt channel (8).

6. Connecting arrangement according to one of claims 1 to 5, **characterised in that** static mixing members (6) are inserted in the hollow body (5, 15).

7. Connecting arrangement according to claim 6, **characterised in that** the coefficient of thermal expansion of the static mixing members (6) is higher than that of the material of the hollow body (5, 15) enclosing the mixing members (6), which causes the mixing members (6) to be fixed in the hollow body (5, 15) at spinning temperature.

8. Connecting arrangement according to one of claims 5 to 7, **characterised in that** the material of the hollow body (5) is an austenitic steel such as X 6 CrNiTi 18 10 or X 6 CrNiMoTi 1 7 1 2 2, and the material of the receiving nozzle adapter (3) is a heat-resistant chromium steel such as X 20 CrNi 17 2.
